# FASCICULE DE BREVET EUROPEEN

(11) **EP 3 966 497 B1**
(45) Date de publication et mention de la délivrance du brevet: **13.03.2024**
(21) Numéro de dépôt: 20728098.3
(22) Date de dépôt: 16.04.2020
(51) Int. Cl.: F21S 43/00

(54) **BOÎTIER DE MODULE DE SIGNALISATION POUR VÉHICULES AUTOMOBILES ET VÉHICULE ÉQUIPÉ DUDIT MODULE**
SIGNALISIERUNGSMODUL FÜR KRAFTFAHRZEUGE UND MIT DIESEM MODUL AUSGERÜSTETES FAHRZEUG
SIGNALING MODULE HOUSING FOR MOTOR VEHICLES AND VEHICLE EQUIPPED WITH SAID MODULE

(30) Priorité: 07.05.2019 FR 1904752
(43) Date de publication de la demande: 16.03.2022
(73) Titulaire: Stellantis Auto SAS, 78300 Poissy (FR)
(72) Inventeur: PERON, Rodolphe, 95220 HERBLAY (FR); SIMANDRE, Stéphane, 28130 CHARTAINVILLIERS (FR)
(86) Numéro de dépôt international: PCT/FR2020/000126
(87) Numéro de publication internationale: WO 2020/225492

(56) Documents cités:
- WO-A2-2004/114736
- KR-A- 20040 101 114
- US-A1- 2011 205 747
- US-B1- 9 738 217

## Description

L'invention s'applique au domaine de l'éclairage et de la signalisation des véhicules automobiles.

Plus particulièrement, l'invention concerne un boîtier spécifique pour un module de signalisation tel que des feux de jour ou feux diurnes (dits DRL pour « *Daytime Running Lights* ») destinés à équiper les véhicules automobiles ainsi qu'un véhicule automobile équipé dudit module.

De manière traditionnelle, les véhicules automobiles sont équipés, sur leur face avant, de modules d'éclairage (projecteur, codes, feux de route) et de modules de signalisation (feux de jour dits « DRL », identificateur de direction, clignotants, ...). Chaque module comprend un système électronique (par exemple, une carte de circuit imprimé, PCB) pilotant une ou plusieurs sources d'éclairage sous forme de lampes (halogènes, xénon, LED, ...) associées à un système optique (lentille, réflecteur ...).

Les composants électroniques et optiques de chaque module sont encapsulés dans des boîtiers obturés de façon étanche par une glace qui est, soit commune à plusieurs boîtiers, soit indépendante pour chaque boîtier, et qui est fixée généralement par soudure.

Aujourd'hui sur certains véhicules, le boîtier du module de signalisation et, notamment, celui du module de signalisation de jour (DRL) est lui-même logé dans un boîtier plus important renfermant également des modules de feux de route ou d'éclairage (feux de route, de croisement, ...) et, notamment, à l'intérieur d'un boîtier de projecteur qui est obturé par une glace frontale.

Un tel module de signalisation de jour, qui intègre à la fois une source d'éclairage (lampes Leds, ...) et un système électronique associé (PCB), a globalement un profil plat et uniforme pour assurer une homogénéité du flux lumineux. Ce module est monté à l'intérieur de son propre boîtier avant la fermeture définitive de ce dernier et sa fixation dans le boîtier de projecteur.

Le boîtier de ce module de signalisation étant généralement réalisé sous forme monobloc ou à partir de pièces assemblées par vissage, collage ou rivetage, en cas d'usure ou de défaut de fonctionnement, le module doit être remplacé intégralement et il est alors nécessaire de procéder à un changement complet du boîtier ou à son ouverture forcée.

Cependant, ces opérations ont des coûts significatifs et sont, en outre, difficiles et délicates à mettre en oeuvre et peuvent même, parfois, conduire à un endommagement voire une destruction du boîtier.

Par ailleurs, les boîtiers actuels renfermant ces modules de signalisation sont soumis à des vibrations qui se propagent au module interne en générant ainsi des perturbations problématiques du signal lumineux.

Dans ce contexte, l'invention vise à apporter une solution technique permettant d'assurer l'intégration d'un module de signalisation interchangeable dans un boîtier aisément démontable dont le profil peut rester inchangé et sans compromettre la fiabilité de l'assemblage au boîtier de projecteur dans lequel il est toujours destiné à être logé. US2011/0205747 divulgue un boîtier de support selon le préambule de la revendication 1.

Ce but est atteint au moyen d'un boîtier de support pour un module de signalisation de véhicule automobile comprenant une source d'éclairage et un système électronique associé, caractérisé en ce que ledit boîtier comprend une coque inférieure et une coque supérieure délimitant entre elles un compartiment ouvert à l'avant pour permettre l'introduction du module, ladite coque inférieure et ladite coque supérieure portant, à l'arrière, des organes de guidage, des organes de liaison et des organes de verrouillage coopérant mutuellement pour assurer l'assemblage des deux coques.

Selon l'invention, les organes de guidage comprennent, sur la coque inférieure, une gorge périphérique destinée à recevoir le bord d'extrémité de la coque supérieure en épousant ses contours.

Selon l'invention, la gorge périphérique présente, à l'une de ses extrémités longitudinales, une portion sensiblement verticale et, à son autre extrémité, une portion tronquée offrant une liberté de débattement à la coque supérieure lors de l'assemblage.

Selon une autre caractéristique, les organes de guidage comprennent, en outre, des dents faisant saillie sur le fond de la coque inférieure à proximité de ladite gorge périphérique et dont le bord arrière biseauté coopère avec le bord d'extrémité de la coque supérieure.

Avantageusement, le bord d'extrémité de la coque supérieure est pourvu localement de bossages destinés à assurer un serrage dans la gorge périphérique de la coque inférieure lors de l'assemblage.

Selon un mode de réalisation spécifique, les organes de liaison comprennent au moins deux protubérances sensiblement tronconiques portées par le fond de la coque inférieure et destinées à s'engager, lors de l'assemblage, dans deux cavités de profil complémentaire ménagées en regard sur la coque supérieure en vue d'assurer son centrage.

De préférence, ces protubérances sont pourvues de nervures verticales effilées assurant une mise sous contraintes de la coque supérieure lors de son assemblage sur la coque inférieure.

Selon un autre mode ce réalisation du boîtier de l'invention, les organes de verrouillage comprennent au moins deux ergots solidaires du bord d'extrémité de la coque inférieure et destinées à s'encliqueter de manière élastique dans deux orifices complémentaires ménagés en regard dans des pattes solidaires du bord d'extrémité de la coque supérieure.

Selon encore une autre caractéristique, les bords d'extrémité de la coque supérieure et de la coque inférieure sont chanfreinés pour faciliter leur positionnement relatif lors de l'assemblage.

Un autre objet de l'invention est un véhicule automobile équipé d'un module de signalisation (DRL) logé dans un boîtier présentant les caractéristiques définies ci-dessus.

Le boîtier de l'invention trouve son application pour une intégration du module de signalisation DRL, tant dans un système d'éclairage à lampes LED qu'à lampes halogène. Ce boîtier est fabriqué de façon indépendante du boîtier de projecteur à l'intérieur duquel il est destiné à être logé.

Une application spécifique de ce boîtier se trouve dans le conditionnement d'un module de signalisation DRL interchangeable (du type « Flat guide ») qui peut être aisément introduit ou sorti du boîtier après la séparation des deux coques, respectivement inférieure et supérieure.

La maintenance du module de signalisation est grandement facilitée puisque le remplacement de ce module peut être effectué manuellement, sans outillage, en ayant au préalable démonté le boîtier par ouverture des organes de verrouillage des coques.

Par conséquent, l'invention offre un gain économique et une simplification du procédé d'assemblage.

D'autres caractéristiques et avantages de l'invention ressortiront à la lecture de la description qui va suivre, en référence aux figures annexées et détaillées ci-après.
[Fig. 1A] est une vue de l'arrière en perspective éclatée d'un mode de réalisation du boîtier de l'invention avec son module de signalisation intérieur.
[Fig. 1B] est une vue de l'arrière en perspective du boîtier de la figure 1A après assemblage des coques inférieure et supérieure.
[Fig. 2A] est une vue en perspective et de dessus de la coque inférieure du boîtier des figures 1A et 1B.
[Fig. 2B] est une vue en perspective et de dessous de la coque supérieure du boîtier des figures 1A et 1B.
[Fig. 3A] est une vue partielle en perspective de la coque inférieure avec son organe de guidage, l'un de ses organes de liaison et l'un de ses organes de verrouillage.
[Fig. 3B] est une vue de détail en perspective de la coque inférieure avec l'un de ses organes de liaison.
[Fig. 3C] est une vue de détail en perspective de la coque inférieure avec ses organes de guidage.
[Fig. 4A] est une vue partielle de dessous de la coque supérieure avec l'un de ses organes de liaison.
[Fig. 4B] est une vue partielle en coupe des coques inférieure et supérieure après assemblage de leurs organes de liaison respectifs.
[Fig. 5A] est une vue partielle de derrière des coques inférieure et supérieure en cours d'assemblage avec leurs organes de guidage et leurs organes de verrouillage respectifs.
[Fig. 5B] est une vue partielle de derrière des coques inférieure et supérieure après assemblage de leurs organes de verrouillage respectifs.

Pour plus de clarté, les éléments identiques ou similaires sont repérés par des signes de référence identiques sur l'ensemble des figures.

Naturellement, les modes de mise en oeuvre du procédé de l'invention illustrés par les figures présentées ci-dessus et décrites ci-après, ne sont donnés qu'à titre d'exemples non limitatifs. Il est explicitement prévu que l'on puisse proposer et combiner entre eux différents modes pour en proposer d'autres.

L'invention concerne le domaine de l'éclairage et de la signalisation des véhicules automobiles.

Plus précisément, l'invention concerne un boîtier B de module de signalisation de feux de jour ou feux diurnes (DRL). Ce module DRL comprend, de manière traditionnelle, un système d'éclairage constitué d'une source lumineuse (par exemple des lampes Leds) couplée à un circuit électronique (par exemple PSB).

Le module de signalisation DRL est enfermé à l'intérieur du boîtier 1 entre une coque inférieure 1 et une coque supérieure 2, comme illustré par la figure 1A. A cet effet, la coque inférieure 1 et la coque supérieure 2 délimitent entre elles un compartiment destiné à contenir le module DRL qui est ouvert à l'avant pour assurer la diffusion du signal lumineux et permettre l'introduction ou l'extraction de ce module.

Ce module DRL est généralement réalisé sous forme d'un bloc compact, plat et homogène du type « Flat guide », intégrant tous les composants optiques et électroniques nécessaires qui est livré prêt au montage dans le boîtier B.

Selon l'invention, la coque inférieure 1 et la coque supérieure 2 portent des organes de guidage, des organes de liaison et des organes de verrouillage coopérant mutuellement pour assurer l'assemblage des deux coques et la fermeture du boîtier en emprisonnant le module de signalisation DRL, comme illustré par la figure 1B. Ces organes sont déportés à l'arrière du boîtier B du fait que sa face avant est ouverte.

Toutefois, il sera possible d'inverser la disposition de tous ou partie des organes de guidage, des organes de liaison et des organes de verrouillage, décrits en détail ci-après, entre la coque inférieure 1 et la coque supérieure 2 sans sortir du cadre de l'invention.

Selon l'invention, les organes de guidage comprennent, sur la coque inférieure 1, une gorge périphérique 10 destinée à recevoir le bord d'extrémité arrière 2a de la coque supérieure 2 en épousant ses contours. A cet effet, le profil du bord d'extrémité arrière de la coque supérieure 2 est complémentaire de la section en U de la gorge 10.

La gorge périphérique 10 présente, à l'une de ses extrémités longitudinales, une portion sensiblement verticale 10a et, à son autre extrémité, une portion tronquée 10b offrant, lors de son assemblage à la coque supérieure 2, une liberté de débattement en translation en évitant un hyper-statisme, comme illustré par les figures 2A, 3A et 5A.

En outre, le bord d'extrémité 2a de la coque supérieure 2 et celui 1a de la coque inférieure 1 sont chanfreinés pour parfaire leur positionnement relatif à la fois verticalement et horizontalement lors de l'assemblage et avant le verrouillage.

La coque inférieure 1 comprend, en outre, des organes de guidage complémentaires constitués de dents 11 (quatre dents dans le mode de réalisation de la figure 2A) qui font saillie sur le fond de la coque inférieure à proximité de la gorge périphérique 10. Le bord arrière 11a des dents 11 est biseauté, comme illustré notamment par la figure 3C, et vient au contact du bord d'extrémité 2a de la coque supérieure 2 pour l'orienter vers la gorge 10 et faciliter ainsi l'assemblage avec la coque inférieure 1.

Le bord d'extrémité 2a de la coque supérieure 2 est, en outre, pourvu localement d'une série de bossages 21, représentés sur la figure 2B et 4A. En effet, compte tenu de la longueur relativement importante du boîtier B, ces bossages 21 permettent d'assurer un contact mutuel avec serrage entre les deux coques 1, 2 dans la gorge périphérique 10 lors de l'assemblage et de garantir un emboîtement optimal.

Les organes de liaison entre les deux coques 1, 2 comprennent au moins deux protubérances ou colonnes 12 sensiblement tronconiques (figures 3A et 3B) portées par le fond de la coque inférieure 1. Les protubérances 12 sont destinées à s'engager, lors de l'assemblage du boîtier B, dans deux cavités 22 de profil complémentaire ménagées en regard sur la coque supérieure 2 en vue d'assurer son centrage, comme illustré par les figures 3A, 3B et 4A. Les cavités 22 sont ménagées ici dans des plots 24 en saillie et en forme de dômes portés par le fond de la coque supérieure 2.

Chaque protubérance 12 est, de préférence, pourvue de nervures verticales effilées 12a, ici au nombre de trois (respectivement une nervure sur une première face de la protubérance 12 et deux nervures sur la face opposée). Ces nervures 12a assurent une mise sous contraintes de la coque supérieure 2 lorsque, en phase finale d'assemblage, les cavités 22 viennent coiffer en force les protubérances 12 de la coque inférieure 1, comme illustré par la figure 4B.

Pour faciliter l'engagement des protubérances 12 dans les cavités 22, ces dernières présentent une ouverture évasée 22a, comme illustré en coupe par la figure 4B. La mise sous contrainte des coques 1, 2 une fois assemblées l'une à l'autre permet d'éviter la propagation des vibrations et protège ainsi le fonctionnement du module DRL.

Les organes de verrouillage comprennent au moins deux ergots 13 (visibles notamment sur les figures 1A, 1B et 3A) solidaires du bord d'extrémité 1a de la coque inférieure 1 et destinées à s'encliqueter, de manière élastique et donc réversible, dans deux orifices complémentaires 20 ménagés en regard dans des pattes 23 solidaires du bord d'extrémité 2a de la coque supérieure 2, comme illustré par les figures 5A, 5B.

Les ergots 13 sont portés par des pattes 14 dont les dimensions sont sensiblement identiques à celles des pattes 23. La face externe des ergots 13 est inclinée vers le bas pour faciliter le coulissement des pattes 23 et la mise en regard avec les orifices 20.

Le déverrouillage des deux coques 1, 2 et l'ouverture du boîtier B peut être effectué aisément en appuyant manuellement sur la face externe des ergots 13 pour les libérer des pattes 23 puis en exerçant une traction sur la coque supérieure 2 afin de séparer les deux coques. L'accès au compartiment intérieur dans lequel se trouve le module DRL devient alors possible.

## Revendications

1. Boîtier (B) de support pour un module de signalisation (DRL) de véhicule automobile comprenant une source lumineuse et un circuit électronique associé, ledit boîtier comprenant une coque inférieure (1) et une coque supérieure (2) délimitant entre elles un compartiment ouvert à l'avant pour permettre l'introduction du module (DRL), ladite coque inférieure et ladite coque supérieure portant, à l'arrière, des organes de guidage, des organes de liaison et des organes de verrouillage coopérant mutuellement pour assurer l'assemblage des deux coques (1, 2) ; **caractérisé en ce que** lesdits organes de guidage comprennent, sur la coque inférieure (1), une gorge périphérique (10) destinée à recevoir le bord d'extrémité (2a) de la coque supérieure (2) en épousant ses contours ; ladite gorge périphérique (10) présente, à l'une de ses extrémités longitudinales, une portion sensiblement verticale (10a) et, à son autre extrémité, une portion tronquée (10b) offrant une liberté de débattement à la coque supérieure (2) lors de l'assemblage.

2. Boîtier selon la revendication 1, **caractérisé en ce que** lesdits organes de guidage comprennent, en outre, des dents (11) faisant saillie sur le fond de la coque inférieure (1) à proximité de ladite gorge périphérique (10) et dont le bord arrière biseauté coopère avec le bord d'extrémité (2a) de la coque supérieure (2).

3. Boîtier selon l'une des revendications précédentes, **caractérisé en ce que** le bord d'extrémité (2a) de la coque supérieure (2) est pourvu localement de bossages (21) destinés à assurer un serrage dans la gorge périphérique (10) de la coque inférieure (1) lors de l'assemblage.

4. Boîtier selon l'une des revendications précédentes, **caractérisé en ce que** lesdits organes de liaison comprennent au moins deux protubérances (12) sensiblement tronconiques portées par le fond de la coque inférieure (1) et destinées à s'engager, lors de l'assemblage, dans deux cavités (22) de profil complémentaire ménagées en regard sur la coque supérieure (2) en vue d'assurer son centrage.

5. Boîtier selon la revendication précédente, **caractérisé en ce que** lesdites protubérances (12) sont pourvues de nervures verticales effilées (12a) assurant une mise sous contraintes de la coque supérieure (2) lors de son assemblage sur la coque inférieure (1).

6. Boîtier selon l'une des revendications précédentes, **caractérisé en ce que** lesdits organes de verrouillage comprennent au moins deux ergots (13) solidaires du bord d'extrémité (1a) de la coque inférieure (1) et destinées à s'encliqueter de manière élastique dans deux orifices complémentaires (20) ménagés en regard dans des pattes (23) solidaires du bord d'extrémité (2a) de la coque supérieure (2).

7. Boîtier selon l'une des revendications précédentes, **caractérisé en ce que** les bords d'extrémité (1a, 2a) respectifs de la coque inférieure (1) et de la coque supérieure (2) sont chanfreinés pour faciliter leur positionnement relatif lors de l'assemblage.

8. Véhicule automobile équipé d'un module de signalisation (DRL) logé dans un boîtier (B) selon l'une des revendications précédentes.

## Patentansprüche

1. Trägerbox (B) für ein Fahrzeugsignalmodul (DRL)
Automobil, bestehend aus einer Lichtquelle und einem zugehörigen elektronischen Schaltkreis, wobei das Gehäuse eine untere Schale (1) und a umfasst
5 Oberschale (2), die zwischen sich vorne ein offenes Fach abgrenzt
Um die Einführung des Moduls (DRL) zu ermöglichen, sagte die Unterschale und sagte Oberschale, die hinten Führungselemente trägt,
Verbindungs- und Verriegelungselemente, die gegenseitig zusammenarbeiten, um sicherzustellen der Zusammenbau der beiden Rümpfe (1, 2); **dadurch gekennzeichnet**
10 Die Führungselemente weisen an der Unterschale (1) eine Nut auf
Rand (10), der dazu bestimmt ist, die Endkante (2a) der Schale aufzunehmen Obermaterial (2), indem es seinen Konturen folgt;
die Umfangsnut (10) weist an einem ihrer Längsenden Folgendes auf:
einen im Wesentlichen vertikalen Abschnitt (10a) und an seinem anderen Ende einen Abschnitt 15 abgestumpft (10b) bietet der Oberschale (2) Bewegungsfreiheit, wenn
der Versammlung.

2. Gehäuse nach Anspruch 1, **dadurch gekennzeichnet, dass** die Führungselemente umfassen außerdem Zähne (11), die von der Unterseite der Schale hervorstehen untere (1) in der Nähe der Umfangsnut (10) und deren Rand
20 abgeschrägte Rückseite wirkt mit der Abschlusskante (2a) der Oberschale (2) zusammen.

3. Gehäuse nach einem der vorhergehenden Ansprüche, **dadurch gekennzeichnet, dass** der Rand Das Ende (2a) der Oberschale (2) ist lokal mit Noppen versehen
(21), die dazu bestimmt ist, den Halt in der Umfangsnut (10) der Schale zu gewährleisten bei der Montage nach unten (1).

4. Gehäuse nach einem der vorhergehenden Ansprüche, **dadurch gekennzeichnet** Verbindungselemente umfassen im Wesentlichen mindestens zwei Ausstülpungen (12). Kegelstümpfe, die von der Unterseite des Unterrumpfs (1) getragen werden und dazu bestimmt sind beim Zusammenbau in zwei Hohlräume (22) mit komplementärem Profil eingreifen zur Oberschale (2) weisend vorgesehen, um deren Zentrierung zu gewährleisten.

5. Gehäuse nach dem vorhergehenden Anspruch, **dadurch gekennzeichnet, dass** besagtes Ausstülpungen (12) sind mit sich verjüngenden vertikalen Rippen (12a) versehen die Oberschale (2) wird bei der Montage unter Spannung gesetzt die Unterschale (1).

6. Gehäuse nach einem der vorhergehenden Ansprüche, **dadurch gekennzeichnet** Die Verriegelungselemente umfassen mindestens zwei daran befestigte Laschen (13). 5 Abschlusskante (1a) der Unterschale (1) befestigt und zum Einrasten vorgesehen elastisch in zwei gegenüberliegend vorgesehenen komplementären Öffnungen (20). in Laschen (23), die an der Endkante (2a) der Oberschale befestigt sind (2).

7. Gehäuse nach einem der vorhergehenden Ansprüche, **dadurch gekennzeichnet, dass** die 10 jeweilige Endkanten (1a, 2a) der Unterschale (1) und der Schale Die oberen (2) sind abgeschrägt, um ihre relative Positionierung zu erleichtern Montage.

8. Kraftfahrzeug, ausgestattet mit einem Signalmodul (DRL), untergebracht in einem Gehäuse (B) nach einem der vorhergehenden Ansprüche

## Claims

1. Support box (B) for a vehicle signaling module (DRL) automobile comprising a light source and an associated electronic circuit,
said housing comprising a lower shell (1) and a
5 upper shell (2) delimiting between them an open compartment at the front to allow the introduction of the module (DRL), said lower shell and said upper shell carrying, at the rear, guiding members,
connection and locking members cooperating mutually to ensure the assembly of the two hulls (1, 2); **characterized in that** 10 said guide members comprise, on the lower shell (1), a groove peripheral (10) intended to receive the end edge (2a) of the shell upper (2) by following its contours;
said peripheral groove (10) has, at one of its longitudinal ends,
a substantially vertical portion (10a) and, at its other end, a portion 15 truncated (10b) offering freedom of movement to the upper shell (2) when of the assembly.

2. Housing according to claim 1, **characterized in that** said guide members further comprise teeth (11) projecting from the bottom of the shell lower (1) near said peripheral groove (10) and whose edge 20 beveled rear cooperates with the end edge (2a) of the upper shell (2).

3. Housing according to one of the preceding claims, **characterized in that** the edge end (2a) of the upper shell (2) is locally provided with bosses (21) intended to ensure tightening in the peripheral groove (10) of the shell lower (1) during assembly.

4. Housing according to one of the preceding claims, **characterized in that** said connecting members comprise at least two protuberances (12) substantially truncated cones carried by the bottom of the lower hull (1) and intended to engage, during assembly, in two cavities (22) of complementary profile provided facing the upper shell (2) to ensure its centering.

5. Housing according to the preceding claim, **characterized in that** said protuberances (12) are provided with tapered vertical ribs (12a) ensuring placing the upper shell (2) under stress during its assembly on the lower shell (1).

6. Housing according to one of the preceding claims, **characterized in that** said locking members comprise at least two lugs (13) secured to the 5 end edge (1a) of the lower shell (1) and intended to snap into place elastically in two complementary orifices (20) provided opposite in tabs (23) secured to the end edge (2a) of the upper shell (2).

7. Housing according to one of the preceding claims, **characterized in that** the 10 respective end edges (1a, 2a) of the lower shell (1) and the shell upper (2) are chamfered to facilitate their relative positioning when assembly.

8. Motor vehicle equipped with a signaling module (DRL) housed in a housing (B) according to one of the preceding claims
